# EUROPÄISCHE PATENTSCHRIFT

(11) **EP 1 113 111 B1**
(45) Veröffentlichungstag und Bekanntmachung des Hinweises auf die Patenterteilung: **19.03.2003**
(21) Anmeldenummer: 99811219.7
(22) Anmeldetag: 30.12.1999
(51) Int. Cl.: E02F 3/96

(54) **Betonbrechzange**
CONCRETE BREAKING SHEAR
PINCE A BROYER LE BETON

(43) Veröffentlichungstag der Anmeldung: 04.07.2001
(73) Patentinhaber: Muri, Franz, 6022 Grosswangen (CH)
(72) Erfinder: Muri, Franz, 6022 Grosswangen (CH)
(74) Vertreter: BOVARD AG - Patentanwälte

(56) Entgegenhaltungen:
- EP-A- 0 666 131
- EP-A- 0 755 742
- US-A- 4 838 493
- US-A- 5 183 216
- US-A- 5 301 882
- US-A- 5 474 242
- US-A- 5 822 893
- US-A- 5 992 023

## Beschreibung

Die vorliegende Erfindung bezieht sich auf eine Betonbrechzange gemäss dem Oberbegriff des Patentanspruches 1.

Derartige Betonbrechzangen werden eingesetzt zum Abbrechen von aus armiertem Beton bestehenden Bauwerken. Hierbei ist es insbesondere wünschenswert, dass durch die Zangenbewegung der Betonbrechzange einerseits der Beton gebrochen wird und andererseits im gleichen Bewegungsablauf das Armierungseisen geschnitten wird. Dadurch kann das so zerkleinerte Abbruchmaterial ohne zusätzlichen Arbeitsgang, wie beispielsweise Durchtrennen von Armierungseisen mit einem Schneidbrenner, wenn dieses nicht in optimaler Weise durch die Betonbrechzange geschnitten wird, einer Brechmaschine zur Weiterverarbeitung zugeführt werden, in welcher eine Separierung von Beton und Metall erfolgt.

Derartige Betonbrechzangen sind bekannt. So ist beispielsweise in der US-A-5 183 216 eine Betonbrechzange dargestellt. Diese Betonbrechzange umfasst neben den Brechzähnen auch Schneidelemente, welche in rechteckförmigen Ausnehmungen gehalten sind. Beim Schneiden der Armierungseisen sind diese Schneidelemente hohen Belastungen ausgesetzt. Dadurch können Bereiche der rechteckförmigen Ausnehmungen übermässig belastet werden, was eine Verformung zur Folge haben kann. Dies führt zu Beschädigungen der Ausnehmungen, was durch aufwändige Reparaturarbeiten zu beheben ist.

In der WO-A-96/02708 ist eine Betonbrechzange nach dem Oberbegriff des unabhängigen Anspruchs dargestellt, die zwei Zangenbacken aufweist, die jeweils mit Betonbrechbereichen und Schneidkanten versehen sind. Die Betonbrechbereiche sind über die Schneidkanten vorstehend, wodurch vermieden werden soll, dass das Brechen des Betons durch die Schneidkanten ausgelöst wird, die zum Schneiden des Armierungseisens vorgesehen sind und deshalb eine relativ scharfe Kante haben sollten. Die Betonbrechkante und die Schneidkante sind umlaufend, d.h., um die Armierungseisen optimal schneiden zu können, darf die Betonbrechkante nicht zu stark über die Schneidkante vorstehend sein. Dadurch lässt sich nicht vermeiden, dass auch die Schneidkante durch das Brechen des Betons stark beansprucht wird, was eine starke Abnützung zur Folge haben kann und sich in nachlassender Schnittqualität für das Armierungseisen ausdrückt.

Da die Schneidkanten beim Schneiden des Armierungseisens hohen Zug- und Druckkräften ausgesetzt sind, müssen die entsprechenden Schneidelemente in optimaler Weise mit der entsprechenden Zangenbacke verbunden sein. Bei dieser vorgängig beschriebenen Betonbrechzange wird dies dadurch erreicht, dass das die Schneidkante bildende Material auf die Zangenbacke aufgeschweisst wird. Dies hat aber den Nachteil, dass bei Verschleiss dieser Schneidkante neues Material aufgeschweisst werden muss, was üblicherweise in einer Werkstatt erfolgt, wodurch die Zange einige Zeit nicht in Betrieb ist und somit grosse Totzeiten entstehen. Des weiteren kann nicht beliebig oft weiteres Material auf die Zangenbacke aufgeschweisst werden, da sich durch die Erwärmung Gefügeveränderungen des Materials ergeben, wodurch auch die Festigkeit dieses Materials und somit die Verbindung zwischen aufgeschweisstem Material und Zangenbacke nicht mehr optimal ist und ausbrechen kann.

Die Aufgabe der vorliegenden Erfindung besteht nun darin, eine Betonbrechzange zu schaffen, bei welcher das Erneuern der Schneidkanten ausgeführt werden kann, ohne dass lange Stillstandzeiten dieser Zange entstehen, und bei welcher eine optimale Brechung des Betons erreicht wird.

Erfindungsgemäss erfolgt die Lösung dieser Aufgabe durch die im Anspruch 1 aufgeführten Merkmale.

Mit der Möglichkeit, dass die Schneidelemente der Betonbrechzange ausgetauscht werden können, was praktisch am Einsatzort dieser Betonbrechzange vorgenommen werden kann, werden grosse Stillstandzeiten vermieden.

Hierbei sind erste Schneidelemente, die jeweils aus einem mit einer Biegung versehenen Block gebildet sind, an den seitlichen Bereichen der ersten Zangenbacke und der zweiten Zangenbacke befestigt. Dabei liegt deren konvexe Fläche in der mit einer entsprechenden Abstützfläche versehenen Aufnahmetasche der Zangenbacken auf, während deren konkave Fläche mit den in einer zur Schwenkachse senkrecht stehenden Ebene liegenden Seitenflächen jeweils eine Schneidkante bilden. Dadurch wird neben dem Vorteil, dass diese einzelnen Blocks sehr schnell ausgewechselt werden können, auch erreicht, dass die Aufnahme der Kräfte beim Schneiden des Armierungseisens und deren Übertragung auf die Zangenbacken in optimaler Weise erfolgen kann.

Eine weitere vorteilhafte Ausgestaltung der Erfindung besteht darin, dass an der konvexen Fläche des vorgängig beschriebenen Blocks eine Führungsrippe angebracht ist, die in Längsrichtung zur konvexen Fläche ausgerichtet ist und mittig verläuft, wobei die jeweilige Abstützfläche der Aufnahmetasche mit einer der Führungsrippe entsprechenden Nut ausgestattet ist, in welche die Führungsrippe im eingesetzten Zustand des Blocks in die Zangenbacke eingreift. Mit dieser Einrichtung wird der Block in optimaler Weise in der Aufnahmetasche der jeweiligen Zangenbacke gehalten.

Eine weitere vorteilhafte Ausgestaltung der Erfindung besteht darin, dass an den Endbereichen der Abstützflächen der Aufnahmetaschen Elemente angebracht sind, welche mit Anschlagflächen versehen sind, an welchen die Stirnflächen der Blocks im in die Aufnahmetaschen eingesetzten Zustand anliegend sind. Hierdurch sind diese Blocks optimal in den Aufnahmetaschen gehalten, da die Blocks selbst nicht, beispielsweise mit Schrauben, mit der Zangenbacke verbunden sind, entstehen durch die beim Schneidvorgang auftretenden Kräfte keine übermässigen Spannungsspitzen, die beispielsweise zum Bruch der Schrauben führen könnte, da die Kräfte optimal in die Zangenbacke übergeleitet werden können.

In vorteilhafter Weise sind an jedem seitlichen Bereich der Zangenbacken jeweils zwei in Reihe angeordnete, durch die Blocks gebildete erste Schneidelemente vorgesehen, die durch auf die Zangenbacke aufschraubbare Zähne in den Aufnahmetaschen gehalten werden. Die Spitzen der Zähne sind über die Schneidkanten der Schneidelemente vorstehend, wodurch das Brechen des Betons durch diese Zähne mindestens eingeleitet wird und die Schneidkanten somit geschont werden.

Eine weitere vorteilhafte Ausgestaltung der Erfindung besteht darin, dass die Biegung des die Schneidelemente bildenden Blocks kreisbogenförmig ist, wodurch die Auflagefläche optimal und die Herstellung der Blocks und der Aufnahmetaschen vereinfacht wird. Die zwischen den beiden Schneidkanten liegende konkave Fläche der Blocks weist eine Wölbung auf und der Keilwinkel der Schneidkante wird grösser als 90°. Beim Schneiden des Armierungseisens liegt dieses somit zuerst auf der Wölbung auf, es wird zurechtgedrückt, bevor die Schneidkanten eingreifen, wodurch wiederum die Schneidkanten geschützt werden. Durch die symmetrische Ausgestaltung dieser Blocks kann dieser Block in der Aufnahmetasche so gedreht werden, dass jeweils eine der beiden Schneidkanten im Einsatz ist, wodurch das Material optimal ausgenützt wird.

Eine weitere vorteilhafte Ausgestaltung der Erfindung besteht darin, dass am stimseitigen Bereich der ersten und der zweiten Zangenbacke jeweils eine das zweite Schneidelement bildende Platte angebracht ist, die mit jeweils einer Seitenfläche auf einer entsprechenden Abstützfläche der Aufnahmetasche aufliegt und somit eine optimale Kraftübertragung auf die Zangenbacke erreicht wird.

Diese Platte stützt sich mit ihrer Rückseite an einer an die Abstützfläche angrenzenden Wand der ersten Zangenbacke bzw. der zweiten Zangenbacke ab und ist gegen diese verschraubt. Somit ist auch diese Platte in einfacher Weise austauschbar.

In vorteilhafter Weise sind die beiden Seitenfläche der Platte mit Einbuchtungen und Vorsprüngen versehen, entlang welcher die Schneidkante verläuft. Die Platte kann derart in die Aufnahmetasche eingesetzt werden, dass jeweils die eine oder die andere der beiden Schneidkanten im Einsatz ist. Auch hierdurch wird das Material in optimaler Weise ausgenützt.

Eine weitere vorteilhafte Ausgestaltung der Erfindung besteht darin, dass die Platte zwischen den beiden vorderen Zähnen der ersten bzw. der zweiten Zangenbacke angeordnet ist, wobei die Spitzen der Zähne über die Schneidkante der Platte vorstehend sind. Dadurch wird das Brechen des Betons wiederum über die Zähne mindestens eingeleitet, die Schneidkante der Platte wird hierbei geschont.

Damit der Beton in optimaler Weise gebrochen wird und die Schneidkanten der Schneidelemente geschützt werden, sind an der zweiten Zangenbacke zusätzliche Zähne angebracht, die zwischen jeweils einem Paar bildenden Zähnen angeordnet sind und über deren Spitzen vorstehen. Dadurch wird erreicht, dass beim Abbrechen von armiertem Beton der durch die Zangen erfasste Bereich zuerst auf Biegung beansprucht wird und der Beton somit leichter bricht.

In vorteilhafter Weise sind die Zähne in den Zangenbacken so angeordnet, dass beim Schliessen der Zange zuerst die hinteren Zähne auf dem abzubrechenden Betonteil auftreffen und der Beton in diesem Bereich gebrochen wird, und erst danach die vorderen Zähne eingreifen. Dadurch wird das Brechen des Betons einfacher.

Eine Ausführungsform der vorliegenden Erfindung wird nachfolgend anhand der beiliegenden Zeichnung beispielhaft näher erläutert.

Es zeigt
Fig. 1 in räumlicher Darstellung eine Ausführungsform der erfindungsgemässen Betonbrechzange;
Fig. 2 eine Seitenansicht der ersten Zangenbacke mit den darin einzusetzenden ersten Schneidelementen und den Zähnen;
Fig. 3 eine Teilansicht auf die ersten Schneidelemente, die sich in einer Position unmittelbar vor dem Schneiden eines Armierungseisens befinden;
Fig. 4 eine Schnittdarstellung entlang Linie IV-IV durch die ersten Schneidelemente gemäss Fig. 3;
Fig. 5 eine der Schnittdarstellung gemäss Fig. 4 entsprechende Schnittdarstellung, wobei sich die ersten Schneidelemente in einer Position des Durchschneidens des Armierungseisens befinden;
Fig. 6 eine Draufsicht auf die die zweiten Schneidelemente bildenden Platten, die sich in einer unmittelbar vor dem Durchschneiden des Armierungseisens stehenden Position befinden;
Fig. 7 eine Schnittdarstellung entlang Linie VII-VII durch die in Fig. 6 dargestellten zweiten Schneidelemente;
Fig. 8 eine Schnittdarstellung durch die zweiten Schneidelemente gemäss Fig. 7, wobei sich diese Platten in einer Position während des Durchschneidens des Armierungseisens befinden;
Fig. 9 in schematischer Darstellung die geöffnete Betonbrechzange, die während des Schliessvorgangs soeben in ein armiertes Betonteil eingegriffen hat;
Fig. 10 in schematischer Weise eine Schnittdarstellung entlang Linie X-X gemäss der Situation von Fig. 9;
Fig. 11 in schematischer Darstellung die Betonbrechzange, deren Schliessbewegung im Vergleich zu Fig. 9 fortgeschritten ist;
Fig. 12 eine Schnittdarstellung durch die Betonbrechzange gemäss Fig. 11 entlang Linie XII-XII in schematischer Darstellung;
Fig. 13 in schematischer Darstellung eine Ansicht auf die Betonbrechzange, deren Schliessbewegung weiter fortgeführt wurde und die sich in einer kurz vor dem Durchschneiden des Armierungseisens stehenden Position befindet;
Fig. 14 eine Schnittdarstellung entlang Linie XIV-XIV gemäss Fig. 13 in schematischer Weise;
Fig. 15 eine schematische Darstellung der Betonbrechzange in voll geschlossenem Zustand;
Fig. 16 eine Schnittdarstellung entlang XVI-XVI gemäss Fig. 15 mit durchgetrenntem Armierungseisen; und
Fig. 17 eine Schnittdarstellung durch die zweite Zangenbacke entlang Linie XVII-XVII gemäss Fig. 2, mit dem zwischen den hinteren Zähnen angeordneten zusätzlichen Zahn.

Wie in Fig. 1 dargestellt ist, besteht die Betonbrechzange aus einer ersten Zangenbacke 1 und einer zweiten Zangenbacke 2. Diese erste Zangenbacke 1 und zweite Zangenbacke 2 sind über ein Gelenk 3 miteinander verbunden und um eine durch das Gelenk 3 gebildete Schwenkachse 4 von einer offenen Position, wie sie in Fig. 1 dargestellt ist, in eine geschlossene Position bewegbar. Dieses Öffnen und Schliessen der Betonbrechzange erfolgt in bekannter Art durch Hydraulikzylinder 5, die beispielsweise in Fig. 9 schematisch dargestellt sind. Diese Betonbrechzange kann in der üblichen Weise an einer Baumaschine befestigt werden, kann durch diese in beliebige Positionen gebracht werden, während die Hydraulikzylinder 5 über ein in dieser Baumaschine vorgesehenes Hydraulikaggregat ansteuerbar sind.

Die ersten Zangenbacke 1 dieser Betonbrechzange ist durch einen Rahmenkörper 6 gebildet, der innenseitig einen freien Durchgang hat. Die zweite Zangenbacke 2 ist durch einen Körper 7 gebildet, der beim Schliessen der Betonbrechzange in den Rahmenkörper 6 der ersten Zangenbacke 1 eindringen kann.

Die erste Zangenbacke 1 weist erste Betonbrechbereiche auf, die aus jeweils einem an den seitlichen Bereichen 8 der ersten Zangenbacke 1 angebrachten hinteren Zahn 9 und einem vorderen Zahn 10 bestehen. Die hinteren Zähne 9 und die vorderen Zähne 10 der ersten Zangenbacke 1 sind auf einen Steg 11 geschraubt, der aussenseitig am Rahmenkörper 6 angebracht ist. Dadurch können die hinteren Zähne 9 und die vorderen Zähne 10 aus der ersten Zangenbacke 1 herausgenommen und wieder eingesetzt bzw. ausgetauscht werden. An den seitlichen Bereichen 12 der zweiten Zangenbacke 2 ist ebenfalls jeweils ein hinterer Zahn 13 und ein vorderer Zahn 14 angebracht, die als Betonbrechbereiche dienen und die auf einem nicht dargestellten Steg, der innenseitig an der zweiten Zangenbacke angebracht ist, durch Verschraubung befestigt sind. Mittig zwischen den beiden vorderen Zähnen 14 der zweiten Zangenbacke 2 ist ein zusätzlicher Zahn 15 angebracht. Dieser zusätzliche Zahn 15 steht über die beiden vorderen Zähne vor, die dadurch erreichbare Wirkung wird später noch genau beschrieben. Ebenfalls ist zwischen den hinteren Zähnen 13 dieser zweiten Zangenbacke 2 ein zusätzlicher Zahn 16 angebracht, der in Fig. 1 nicht ersichtlich ist, aber insbesondere der Fig. 17 entnommen werden kann.

Jeweils zwischen dem Gelenkbereich und dem hinteren Zahn 9 sowie zwischen dem hinteren Zahn 9 und dem vorderen Zahn 10 der ersten Zangenbacke 1 sind erste Schneidelemente 17 eingesetzt, die aus einem kreisbogenförmigen Block 18 gebildet sind. In gleicher Weise sind zwischen dem Gelenkbereich, dem hinteren Zahn 13 und dem vorderen Zahn 14 der zweiten Zangenbacke 2 gleichartige erste Schneidelemente 17 eingesetzt, die aus einem kreisbogenförmigen Block 18 gebildet sind. Auf diese kreisbogenförmigen Blocks 18 und deren Befestigung in der ersten Zangenbacke 1 und der zweiten Zangenbacke 2 wird später noch näher eingegangen.

Am stirnseitigen Bereich 19 der ersten Zangenbacke 1 und der zweiten Zangenbacke 2 sind zweite Schneidelemente 20 befestigt, die aus einer Platte 21 gebildet sind. Auch auf diese Platten 21 wird später noch näher eingegangen.

Wie aus Fig. 2 ersichtlich ist, in welcher die zweite Zangenbacke 2 dargestellt ist, die erste Zangenbacke 1 aber entsprechend ausgebildet ist, bestehen die ersten Schneidelemente 17 jeweils aus einem kreisbogenförmigen Block 18. Dieser Block 18 weist eine konvexe Fläche 22 auf und kann derart in Aufnahmetaschen 23 der ersten Zangenbacke 1 bzw. der zweiten Zangenbacke 2 eingesetzt werden, dass die konvexe Fläche 22 auf einer entsprechenden Abstützfläche 24 der Aufnahmetasche 23 aufliegt. Gehalten werden die Blocks 18 in den Aufnahmetaschen 23 jeweils an deren Stirnflächen 25, die an Anschlagflächen 26 anliegen. Diese Anschlagflächen 26 werden einerseits durch die hinteren und vorderen Zähne 9 und 10 der ersten Zangenbacke1 bzw. 14 und 15 der zweiten Zangenbacke 2 gebildet, während die Anschlagfläche 26, die im Bereich des Gelenks 3 liegt, an der ersten Zangenbacke 1 bzw. der zweiten Zangenbacke 2 angeformt ist.

In vorteilhafter Weise können zwischen den Stirnflächen 25 der Blocks 18 und den Anschlagflächen 26 nicht dargestellte Federelemente, beispielsweise Tellerfedern eingesetzt werden, die in entsprechenden Ausnehmungen Platz finden könnten. Die Blocks wären damit vorgespannt in den Aufnahmetaschen 23 gehalten, der Sitz zwischen den konvexen Flächen 22 der Blocks 18 und der Abstützflächen 24 wäre optimal, auch bei einer gegebenenfalls auftretenden elastischen Verformung der ersten Zangenbacke 1 und/oder der zweiten Zangenbacke 2, so dass auch keine Verschmutzung des Sitzes erfolgen könnte.

Wie aus dieser Figur ersichtlich ist, können die die ersten Schneidelemente 17 bildenden Blocks 18 in einfacher Weise in die Zangenbacke 1 bzw. 2 eingesetzt und durch das Festschrauben der hinteren Zähne 9, 13, bzw. der vorderen Zähne 10, 14 an der entsprechenden Zangenbacke 1 oder 2 befestigt werden. Eine Auswechslung dieser Blocks 18 kann somit sehr schnell durchgeführt werden, hierzu muss sogar nur jeweils der hintere Zahn 9 bzw. 13 herausgenommen werden. Die Blocks 18 der ersten Zangenbacke 1 und der zweiten Zangenbacke 2 sind identisch. Sie können somit beliebig untereinander ausgetauscht werden. Dadurch ist eine Verwechslung beim Einsetzen der Blocks 18 in die Zangenbacken 1 und/oder 2 ausgeschlossen, eine unterschiedliche Abnützung kann durch gegenseitiges Austauschen ausgeglichen werden.

Der Schneidvorgang mit diesen ersten Schneidelementen 17, die durch die Blocks 18 gebildet sind, ist in den Fig. 3 bis 5 dargestellt. Beim Schliessen der Betonbrechzange gelangt das Armierungseisen 27 in den Bereich der konkaven Flächen 28 der Blocks 18, wie später noch gesehen wird. Die konkave Fläche 28 und die Seitenflächen 29 der Blocks 18 bilden jeweils eine Schneidkante 30. Die Blocks 18 können somit derart in die entsprechende Zangenbacke 1 bzw. 2 eingesetzt werden, dass die eine oder die andere Schneidkante 30 zum Schneiden des Armierungseisens im Einsatz ist. Die konkave Fläche 28 ist mit einer Wölbung 31 ausgestattet, wodurch ein Keilwinkel β entsteht, der grösser als 90°, vorzugsweise etwa 105°, ist.

Beim Schliessen der Betonbrechzange liegt das Armierungseisen 27 zuerst auf den Wölbungen 31 der zusammenwirkenden Blocks 18 auf, wie dies in Fig. 4 ersichtlich ist. Das Armierungseisen 27 wird dadurch festgehalten, bevor die Schneidkanten 30 ihren Schneidvorgang beginnen. Dadurch wird vermieden, dass beim weiteren Schliessen der Betonbrechzange das Armierungseisen 27 in den Schnittspalt hineingezogen werden kann. Die auf die Blocks 18 wirkenden Kräfte werden dadurch günstiger, der Schneidvorgang, wie er in Fig. 5 dargestellt ist, erfolgt in optimaler Weise, da das zu schneidende Armierungseisen 27 nicht die Tendenz hat, im Schnittspalt eingeklemmt zu werden, wodurch dieser seinerseits die Tendenz hätte, aufgeweitet zu werden. Dadurch werden die Schnittkanten 30 in optimaler Weise beansprucht, die Lebensdauer der ersten Schneidelemente 17 wird verlängert.

Wie insbesondere aus den Fig. 4 und 5 ersichtlich ist, ist jeder Block 18 im Bereich der konvexen Fläche 22 mit einer Führungsrippe 32 ausgestattet, welche in eine Nut 33 eingreift, die in der jeweiligen Aufnahmetasche der ersten Zangenbacke 1 und der zweiten Zangenbacke 2 eingeformt ist. Dadurch wird eine optimale Halterung der Blocks 18 in den entsprechenden Aufnahmetaschen der ersten Zangenbacke 1 und der zweiten Zangenbacke 2 erhalten.

Wie aus den Fig. 6 bis 8 ersichtlich ist, bestehen die zweiten Schneidelemente 20 jeweils aus einer Platte 21. Die jeweils gegen die Schneidebene gerichtete Fläche 34 weist eine Wölbung auf, so dass jeder Punkt dieser Fläche 34 von der Schwenkachse 4 der Betonbrechzange denselben Abstand aufweist. Die an diese mit einer Wölbung versehenen Fläche 34 anstossenden, einander gegenüberliegenden Seitenflächen 35 bilden zusammen mit dieser Fläche 34 jeweils eine Schneidkante 36. Jeweils eine der Seitenflächen 35 ist im in die Zangenbacken 1, 2 eingesetzten Zustand durch eine Abstützfläche 37 abgestützt, die die Aufnahmetasche im stirnseitigen Bereich der Betonbrechzange bildet. Die Platte 21 liegt mit ihrer der gewölbten Fläche 34 gegenüberliegenden Fläche an einer an die Abstützfläche 37 angrenzenden Wand 38 der ersten Zangenbacke 1 bzw. der zweiten Zangenbacke 2 an und ist gegen diese verschraubt. Somit können auch diese Platten 21, die die zweiten Schneidelemente 20 bilden, in einfacher Weise ausgetauscht werden. Da die Platten 21 symmetrisch ausgebildet sind, können sie auch so gedreht werden, dass die eine oder die andere der Schneidkanten 36 im Einsatz ist.

Wie insbesondere aus Fig. 6 ersichtlich ist, weisen die Seitenflächen 35 Einbuchtungen 39 und Vorsprünge 40 auf. Beim Schliessen der Betonbrechzange werden die Armierungseisen 27 in die Einbuchtungen 39 geschoben, und dann durch die Seitenflächen 35 festgeklemmt, wie dies in Fig. 7 ersichtlich ist. Beim weiteren Schliessen werden die Armierungseisen 27 durch die Schneidkanten 36 geschnitten, wobei auf die Platten 21 Kräfte wirken, die die Platten gegeneinanderziehen möchten. Dadurch wird auch bei dieser Anordnung der Schnittspalt nicht aufgeweitet, sondern das Gegenteil passiert, wodurch eine optimale Schneidwirkung erreicht wird. Auch hier ist der Keilwinkel der Schneidkante grösser als 90°, vorzugsweise etwa 105°, wodurch, wie erwähnt, die Schneidkanten geschützt werden.

Aus der Fig. 17 ist ersichtlich, wie der zusätzliche Zahn 16 in der zweiten Zangenbacke 2 angeordnet ist. Etwa mittig zwischen den beiden hinteren Zähnen 13 ist in der zweiten Zangenbacke 2 eine Platte 42 angebracht, an welcher der zusätzliche Zahn 16 angebracht ist. Wie bereits aus Fig. 1 ersichtlich ist, ist auch der zusätzliche Zahn 15 an dieser Platte 42 angebracht. Der zusätzliche Zahn 16 steht, wie der Fig. 17 entnommen werden kann, über die beiden hinteren Zähne 13 der zweiten Zangenbacke 2 vor. Auch der zusätzliche Zahn 15 steht, wie aus der Fig. 1 ersichtlich ist, über die beiden vorderen Zähne 14 der zweiten Zangenbacke 2 vor. Die Wirkungsweise dieser jeweils über die vorderen Zähne 14 bzw. über die hinteren Zähne 13 vorstehenden zusätzlichen Zähne 15 bzw. 16 der zweiten Zangenbacke 2 im Zusammenhang mit den Zähnen 9 und 10 der ersten Zangenbacke 1 wird nachfolgend noch im Detail beschrieben.

Anhand der Fig. 9 bis 16 wird nachfolgend die Arbeits- und Wirkungsweise der erfindungsgemässen Betonbrechzange beschrieben. Die Betonbrechzange wird mit geöffneter ersten Zangenbacke 1 und zweiter Zangenbacke 2 beispielsweise über eine mit Armierungseisen 27 verstärkte Betonplatte 41 gebracht, wie dies in Fig. 9 ersichtlich ist. Die erste Zangenbacke 1 und die zweite Zangenbacke 2 werden dann über die Hydraulikzylinder 5 um das Gelenk 3 langsam geschlossen. Die hinteren Zähne 9 der ersten Zangenbacke 1 kommen an der Betonplatte 41 zur Anlage. Der zusätzliche Zahn 16, der sich mittig zwischen den hinteren Zähnen 13 der zweiten Zangenbacke 2 befindet und über diese vorstehend ist, drückt ebenfalls auf die Betonplatte 41. Wie aus Fig. 10 ersichtlich ist, wird dadurch eine Biegewirkung auf die Betonplatte erzeugt, der Beton beginnt unter den auftretenden Biegekräften zu brechen, wie dies in Fig. 10 schematisch dargestellt ist.

Die Schliessbewegung der Betonbrechzange wird weitergeführt, wie dies den Fig. 11 und 12 entnehmbar ist. Der im Bereich der hinteren Zähne 9 und 13 der ersten Zangenbacke 1 und der zweiten Zangenbacke 2 sich befindende Beton wird weiter gebrochen, die vorderen Zähne 10 der ersten Zangenbacke werden gegen die Betonplatte 41 gedrückt, der zusätzliche Zahn 15 der zweiten Zangenbacke 2, der sich zwischen den vorderen Zähnen 14 befindet und ebenfalls über diese vorstehend ist, bewirkt auch für diesen Bereich der Betonplatte 41 eine Verbiegung und ein entsprechendes Brechen, wie dies im Bereich der hinteren Zähne 9 und 13 erfolgt ist. Die ausgebrochenen Betonstücke werden durch die freie Öffnung der ersten Zangenbacke 1 ausgeworfen.

Die Schliessbewegung der Betonbrechzange wird weitergeführt, wie dies aus den Fig. 13 und 14 entnommen werden kann, der Betonbrechvorgang, der insbesondere durch die hinteren Zähne 9 und 13, durch die vorderen Zähne 10 und 14 und durch die zusätzlichen Zähne 15 und 16 der ersten Zangenbacke 1 und der zweiten Zangenbacke 2 ausgeführt wurde, ist nahezu abgeschlossen. Die ersten Schneidelemente 17 und die zweiten Schneidelemente 20 sind nur wenig in den Betonbrechvorgang involviert worden und werden somit geschont. Die Keilform der Zähne bewirkt nun, dass das Armierungseisen in den Bereich der ersten Schneidelemente 17 gedrückt wird, wie dies in Fig. 13 dargestellt ist. Beim Weiterschliessen werden nun die Armierungseisen 27, die sich im Bereich der ersten Schneidelemente 17 befinden, geschnitten.

Erst wenn diese ersten Schneidelemente 17 das in ihrem Bereich sich befindende Armierungseisen 27 geschnitten haben, kommen die zweiten Schneidelemente 20 in den Einsatz und zerschneiden die in diesem Bereich sich befindenden Armierungseisen, die quer zu denjenigen verlaufen, die durch die ersten Schneidelemente 17 geschnitten wurden. Dieser Vorgang erfolgt im letzten Teil der Schliessbewegung der erfindungsgemässen Betonbrechzange. Die Vorsprünge 40 der miteinander zusammenwirkenden Platten 21 bewirken, dass das Armierungseisen, das geschnitten werden soll, in die Einbuchtungen 39 gedrückt werden, wo das Schneiden erfolgt. Dieser Zustand ist in den Fig. 15 und 16 dargestellt, das von der Betonbrechzange erfasste Stück der Betonplatte 41 ist sauber herausgebrochen, die längs und quer verlaufenden Armierungseisen sind herausgeschnitten worden. Die Betonbrechzange kann geöffnet und an einem anderen Ort der Betonplatte 41 angesetzt werden.

Das Material, aus welchem die Blocks 18 und die Platten 21 gefertigt sind, besteht beispielsweise aus einem Stahl mit einer Härte von etwa 58 HRC.

Durch die vorgängig beschriebene Anordnung der Zähne und der Schneidelemente in der erfindungsgemässen Betonbrechzange wird zuerst ein stufenweises Herausbrechen des Betons erreicht, danach wird der hintere Teil der Armierungseisen geschnitten, wonach der vordere Teil der Armierungseisen geschnitten wird, und erst dann erfolgt das Durchschneiden der sich im stirnseitigen Bereich der Betonbrechzange befindenden Armierungseisen. Durch dieses stufenweise Vorgehen kann mit der wie üblich aufgebrachten Schliesskraft eine optimale Wirksamkeit der Betonbrechzange erreicht werden, wobei die Schneidkanten zum Schneiden der Armierungseisen geschont werden und somit die Lebensdauer verlängert wird. Durch die Möglichkeit des Auswechselns der Schneidelemente kann die Betonbrechzange, wenn diese Schneidelemente einen zu grossen Verschleiss aufweisen, in kurzer Zeit wieder optimal ausgerüstet werden, wobei dieses Auswechseln praktisch am Einsatzort dieser Betonbrechzange erfolgen kann.

## Patentansprüche

1. Betonbrechzange umfassend eine erste Zangenbacke (1) und eine zweite Zangenbacke (2), die über ein Gelenk (3) miteinander verbunden sind und über Hydraulikzylinder (5) um eine durch das Gelenk (3) gebildete Schwenkachse (4) von einer offenen Position in eine geschlossene Position bewegbar sind, bei welcher die erste Zangenbacke (1) durch einen Rahmenkörper (6) gebildet ist, an welchem erste Betonbrechbereiche und erste Schneidbereiche angeordnet sind, und bei welcher die zweite Zangenbacke (2) durch einen Körper (7) gebildet ist, an welchem zweite Betonbrechbereiche und zweite Schneidbereiche angeordnet sind, die beim Schliessen der Betonbrechzange, während dem die zweite Zangenbacke (2) in den Rahmenkörper (6) der ersten Zangenbacke (1) eindringt, mit den ersten Betonbrechbereichen und den ersten Schneidbereichen der ersten Zangenbacke (1) zusammenwirken, und die ersten und die zweiten Schneidbereiche jeweils aus einem Schneidelement (17; 20) gebildet sind, die in Aufnahmetaschen (23), die in der ersten Zangenbacke (1) bzw. der zweiten Zangenbacke (2) angebracht sind, eingesetzt und lösbar darin befestigt sind, **dadurch gekennzeichnet, dass** erste Schneidelemente (17) an den seitlichen Bereichen (12) der ersten Zangenbacke (1) und der zweiten Zangenbacke (2) befestigt sind, welche ersten Schneidelemente (17) jeweils aus einem mit einer Biegung versehenen Block (18) gebildet sind, deren konvexe Fläche (22) in der mit einer entsprechenden Abstützfläche (24) versehenen Aufnahmetasche (23) aufliegt, und deren konkave Fläche (28) mit den in einer zur Schwenkachse (4) senkrecht stehenden Ebene liegenden Seitenflächen (29) jeweils eine Schneidkante (30) bilden.

2. Betonbrechzange nach Anspruch 1, **dadurch gekennzeichnet, dass** jeweils an der konvexen Fläche (22) des ersten Schneidelements (17) eine Führungsrippe (32) angebracht ist, die in Längsrichtung zur konvexen Fläche (22) ausgerichtet ist und mittig verläuft, und dass die jeweilige Abstützfläche (24) der Aufnahmetasche (23) mit einer der Führungsrippe (32) entsprechenden Nut (33) ausgestattet ist, in welche die Führungsrippe (32) eingreift.

3. Betonbrechzange nach Anspruch 1 oder 2, **dadurch gekennzeichnet, dass** an den Endbereichen der Abstützflächen (24) der Aufnahmetaschen (23) Elemente angebracht sind, welche mit Anschlagflächen (26) versehen sind, an welchen die Stirnflächen (25) der die ersten Schneidelemente (17) bildenden Blocks (18) im in die Aufnahmetaschen (23) eingesetzten Zustand anliegend sind, wodurch die ersten Schneidelemente (17) in den Aufnahmetaschen (23) gehalten sind.

4. Betonbrechzange nach Anspruch 3, **dadurch gekennzeichnet, dass** an jedem seitlichen Bereich (12) der ersten Zangenbacke (1) und der zweiten Zangenbacke (2) jeweils zwei in Reihe angeordnete erste Schneidelemente (17) vorgesehen sind, und dass das zwischen den beiden ersten Schneidelementen (17) angebrachte Element als ein den hinteren Betonbrechbereich bildenden hinteren Zahn (9; 13) ausgebildet ist, und dass das am dem Gelenk (3) abgewandten Endbereich angebrachte Element als ein den vorderen Betonbrechbereich bildenden vorderen Zahn (10; 14) ausgebildet ist, wobei der hintere Zahn (9; 13) und der vordere Zahn (10; 14) mit der jeweiligen Zangenbacke (1; 2) verschraubt sind.

5. Betonbrechzange nach Anspruch 4, **dadurch gekennzeichnet, dass** die Spitzen der Zähne (9, 10, 13, 14) über die Schneidkanten (30) der Schneidelemente (17) vorstehend sind.

6. Betonbrechzange nach einem der Ansprüche 1 bis 5, **dadurch gekennzeichnet, dass** die Biegung des die ersten Schneidelemente (17) bildenden Blocks (18) kreisbogenförmig ist, dass die zwischen den beiden Schneidkanten (30) liegende konkave Fläche (28) eine Wölbung (31) aufweist und der Keilwinkel (β) grösser als 90° ist und dass die ersten Schneidelemente (17) so gedreht werden können, dass jeweils eine der beiden Schneidkanten (30) im Einsatz ist.

7. Betonbrechzange nach einem der Ansprüche 1 bis 6, **dadurch gekennzeichnet, dass** zweite Schneidelemente (20) am stirnseitigen Bereich (19) der ersten Zangenbacke (1) und der zweiten Zangenbacke (2) befestigt sind, welche zweiten Schneidelemente (20) im wesentlichen aus einer Platte (21) gebildet sind, deren gegen die Schneidebene gerichtete Fläche (34) eine Wölbung aufweist, so dass jeder Punkt dieser Fläche (34) von der Schwenkachse (4) denselben Abstand aufweist, dass diese Fläche (34) und die beiden daran anstossenden, einander gegenüberliegenden Seitenflächen (35) jeweils eine Schneidkante (36) bilden, und dass diese Platte (21) mit einer der beiden Seitenflächen (35) auf der dieser Seitenfläche (35) entsprechenden Abstützfläche (37) der Aufnahmetasche aufliegt.

8. Betonbrechzange nach Anspruch 7, **dadurch gekennzeichnet, dass** die Platte (21) mit ihrer der gewölbten Fläche (34) gegenüberliegenden Fläche an einer an die Abstützfläche (37) angrenzenden Wand (38) der ersten Zangenbacke (1) und der zweiten Zangenbacke (2) anliegt und gegen diese verschraubt ist.

9. Betonbrechzange nach Anspruch 7 oder 8, **dadurch gekennzeichnet, dass** die Seitenflächen (35) der Platte (21) mit Einbuchtungen (39) und Vorsprüngen (40) versehen sind.

10. Betonbrechzange nach einem der Ansprüche 7 bis 9, **dadurch gekennzeichnet, dass** die Platte (21) derart in die Aufnahmetasche einsetzbar ist, dass die eine oder die andere der beiden Schneidkanten (36) zum Schneiden einsetzbar ist.

11. Betonbrechzange nach einem der Ansprüche 7 bis 10, **dadurch gekennzeichnet, dass** die Platte (21) jeweils zwischen den beiden vorderen Zähnen (10; 14) der ersten Zangenbacke (1) und der zweiten Zangenbacke (2) angeordnet ist, und dass die Spitzen der Zähne (10, 14) über die Schneidkante (36) der Platte (21) vorstehend sind.

12. Betonbrechzange nach einem der Ansprüche 1 bis 11, **dadurch gekennzeichnet, dass** an den seitlichen Bereichen (8) der ersten Zangenbacke (1) und der zweiten Zangenbacke (2) jeweils mindestens zwei Zähne (9, 9; 10, 10; 13, 13; 14, 14) angeordnet sind, die miteinander zusammenwirken, und dass etwa in der Mitte zwischen jeweils zwei Zähnen (13, 13; 14, 14) der zweiten Zangenbacke (2), die ein Zähnepaar bilden und die von der Schwenkachse (4) im wesentlichen denselben Abstand haben, ein zusätzlicher Zahn (15 bzw.16) angebracht ist.

13. Betonbrechzange nach Anspruch 12, **dadurch gekennzeichnet, dass** die Spitze jeweils des zusätzlichen Zahnes (15; 16) über die Spitzen der beiden Zähne (14, 14; 13, 13), die das Zähnepaar bilden und zwischen welchen jeweils der zusätzliche Zahn (15; 16) angebracht ist, vorstehend ist.

14. Betonbrechzange nach Anspruch 11 oder 12, **dadurch gekennzeichnet, dass** die Spitzen der Zähne (9, 10; 13, 14), die jeweils an einem seitlichen Bereich (12) der ersten Zangenbacke (1) bzw. der zweiten Zangenbacke (2) angebracht sind, im wesentlichen auf einer Geraden liegen, welche die Schwenkachse (4) schneidet.

## Claims

1. Concrete-crushing pincers comprising a first pincer jaw (1) and a second pincer jaw (2) which are connected to one another via a joint (3) and are movable via hydraulic cylinders (5) about a swivel axis (4) formed by the joint (3) from an open position into a closed position, wherein the first pincer jaw (1) is formed by a frame body (6) in which first concrete-crushing sectors and first cutting sectors are disposed, and wherein the second pincer jaw (2) is formed by a body (7) on which second concrete-crushing sectors and second cutting sectors are disposed, which, during closing of the concrete-crushing pincers, while the second pincer jaw (2) penetrates into the frame body (6) of the first pincer jaw (1), co-operate with the first concrete-crushing sectors and the first cutting sectors of the first pincer jaw (1), and the first and the second cutting sectors are each formed of a cutting element (17; 20), which are inserted in receiving pockets (23) respectively affixed in the first pincer jaw (1) and the second pincer jaw (2), and are detachably fastened therein, **characterised in that** first cutting elements (17) are fastened to the lateral areas (12) of the first pincer jaw (1) and of the second pincer jaw (2), which first cutting elements (17) are each formed of a block (18) provided with a bend, the convex surface (22) of which rests in the receiving pocket (23) provided with a corresponding support surface (24), and the concave surface (28) of which with the lateral surfaces (29) lying in a plane standing perpendicular to the swivel axis (4) each form a cutting edge (30).

2. Concrete-crushing pincers according to claim 1, **characterised in that** affixed to the convex surface (22) of the first cutting elements (17) is in each case a guide rib (32) which is aligned longitudinally to the convex surface (22) and runs centrally, and that the respective support surface (24) of the receiving pocket (23) is furnished with a groove (33) corresponding to the guide rib (32), in which groove the guide rib (32) engages.

3. Concrete-crushing pincers according to claim 1 or 2, **characterised in that** affixed to the end regions of the support surfaces (24) of the receiving pockets (23) are elements provided with stop surfaces (26) against which the end faces (25) of the blocks (18) forming the first cutting elements (17) rest in the state inserted in the receiving pockets (23), whereby the first cutting elements (17) are held in the receiving pockets (23).

4. Concrete-crushing pincers according to claim 3, **characterised in that** on each lateral area (12) of the first pincer jaw (1) and of the second pincer jaw (2), first cutting elements (17) disposed two at a time in a row are provided, and that the element affixed between the two first cutting elements (17) is formed as a rear tooth (9; 13) forming the rear concrete-crushing sector, and that the element affixed to the end region facing away from the joint (3) is formed as a front tooth (10; 14) forming the front concrete-crushing sector, the rear tooth (9; 13) and the front tooth (10; 14) being screwed to the respective pincer jaw (1; 2).

5. Concrete-crushing pincers according to claim 4, **characterised in that** the tips of the teeth (9, 10, 13, 14) project over the cutting edges (30) of the cutting elements (17).

6. Concrete-crushing pincers according to one of the claims 1 to 5, **characterised in that** the bend of the block (18) forming the first cutting elements (17) is arcuate, that the concave surface (28) lying between the two cutting edges (30) has a curvature (31) and the wedge angle (β) is greater than 90°, and that the first cutting elements (17) can be so rotated that one of each of the two cutting edges (30) is in use.

7. Concrete-crushing pincers according to one of the claims 1 to 6, **characterised in that** second cutting elements (20) are fastened to the end-face area (19) of the first pincer jaw (1) and of the second pincer jaw (2), which second cutting elements (20) are formed substantially of a plate (21), the surface (34) of which directed toward the cutting plane has a curvature, so that every point of this surface (34) is at the same distance from the swivel axis (4), that this surface and the two opposing lateral surfaces (35) adjacent thereto each form a cutting edge (36), and that one of the two lateral surfaces (35) of this plate (21) rests on the support surface (37) of the receiving pocket corresponding to this lateral surface (35).

8. Concrete-crushing pincers according to claim 7, **characterised in that** the surface of the plate (21) opposite the curved surface (34) rests against a wall (38) of the first pincer jaw (1) and of the second pincer jaw (2) adjoining the support surface (37) and is screwed thereto.

9. Concrete-crushing pincers according to claim 7 or 8, **characterised in that** the lateral surfaces (35) of the plate (21) are provided with indentations (39) and projections (40).

10. Concrete-crushing pincers according to one of the claims 7 to 9, **characterised in that** the plate (21) is insertable in the receiving pocket in such a way that one or the other of the two cutting edges (36) can be utilized for cutting.

11. Concrete-crushing pincers according to one of the claims 7 to 10, **characterised in that** the plate (21) is disposed in each case between the two front teeth (10; 14) of the first pincer jaw (1) and of the second pincer jaw (2), and that the tips of the teeth (10, 14) project over the cutting edge (36) of the plate (21).

12. Concrete-crushing pincers according to one of the claims 1 to 11, **characterised in that** disposed on the lateral areas (8) of the first pincer jaw (1) and of the second pincer jaw (2) are in each case at least two teeth (9, 9; 10, 10; 13, 13; 14, 14) which co-operate with one another, and that about in the middle between two teeth (13, 13; 14, 14) at a time, forming a pair of teeth and having substantially the same distance from the swivel axis (4), an additional tooth (15 and 16, respectively) is affixed.

13. Concrete-crushing pincers according to claim 12, **characterised in that** the tip in each case of the additional tooth (15; 16) projects over the tips of the two teeth (14, 14; 13, 13) which form the pair of teeth and between which each additional tooth (15; 16) is affixed.

14. Concrete-crushing pincers according to claim 11 or 12, **characterised in that** the tips of the teeth (9, 10; 13, 14) which are affixed in each case to a lateral area (12) of the first pincer jaw (1) and the second pincer jaw (2), respectively, lie substantially on a straight line which intersects the swivel axis (4).

## Revendications

1. Pince brise-béton, comprenant une première mâchoire (1) et une deuxième mâchoire (2) reliées par une articulation (3) et mobiles sous l'action de vérins hydrauliques (5), autour d'un axe de pivotement (4) constitué par l'articulation (3), d'une position ouverte à une position fermée, la première mâchoire (1) étant formée par un bloc-châssis (6) qui comprend des premières zones brise-béton et des premières zones coupe-béton, et la deuxième mâchoire (2) étant formée par un bloc (7) qui comprend des deuxièmes zones brise-béton et des deuxièmes zones coupe-béton qui, lors de la fermeture de la pince brise-béton, pendant laquelle la deuxième mâchoire (2) pénètre dans le bloc-châssis (6) de la première mâchoire (1), agissent de concert avec les premières zones brise-béton et les premières zones coupe-béton de la première mâchoire (1), et les premières et les deuxièmes zones de coupure sont formées chacune par un élément coupant (17, 20) qui se trouve dans un logement récepteur (23) ménagé dans la première mâchoire (1) ou dans la deuxième mâchoire (2) et y est fixé de manière amovible, **caractérisée en ce que** des premiers éléments coupants (17) sont fixés aux parties latérales (12) de la première mâchoire (1) et de la deuxième mâchoire (2), ces premiers éléments coupants (17) étant constitués chacun par un bloc (18) qui présente une courbure et dont la surface convexe (22) porte sur le logement récepteur (23) pourvu d'une surface d'appui appropriée (24) et dont la surface concave (28) forme un tranchant (30) avec les surfaces latérales (29) qui se trouvent dans un plan perpendiculaire à l'axe de pivotement (4).

2. Pince brise-béton selon la première revendication, **caractérisée en ce qu'**une nervure de guidage (32) se trouve sur la surface convexe (22) de chacun des premiers éléments coupants (17), nervure qui est orientée dans la direction longitudinale par rapport à la surface convexe (22) et passe au milieu, et **en ce que** la surface d'appui correspondante (24) du logement récepteur (23) présente une gorge (33) correspondant à la nervure de guidage (32) et dans laquelle celle-ci s'engrène.

3. Pince brise-béton selon la revendication 1 ou 2, **caractérisée en ce que** des éléments sont placés aux extrémités des surfaces d'appui (24) des logements récepteurs (23), éléments qui sont pourvus de surfaces de butée (26) sur lesquelles s'appliquent, quand leur position est à l'intérieur, les surfaces avant (25) du bloc (18) qui forme les premiers éléments coupants (17), ce dont il résulte que les premiers éléments coupants (17) sont maintenus dans les logements récepteurs (23).

4. Pince brise-béton selon la revendication 3, **caractérisée en ce que** deux premiers éléments coupants (17) disposés en ligne se trouvent sur chaque partie latérale (12) de la première mâchoire (1) et de la deuxième mâchoire (2), **en ce que** l'élément placé entre les deux premiers éléments coupants (17) est réalisé sous la forme d'une dent arrière (9, 13) qui forme la zone brise-béton arrière, et **en ce que** l'élément placé sur l'extrémité opposée à l'articulation (3) est réalisé sous la forme d'une dent avant (10, 14) qui forme la zone brise-béton avant, la dent arrière (9, 13) et la dent avant (10, 14) étant vissées sur la mâchoire correspondante (1, 2).

5. Pince brise-béton selon la revendication 4, **caractérisée en ce que** les pointes des dents (9, 10, 13, 14) dépassent des tranchants (30) des éléments coupants (17).

6. Pince brise-béton selon l'une des revendications 1 à 5, **caractérisée en ce que** la courbure du bloc (18) formant les premiers éléments coupants (17) est en arc de cercle, **en ce que** la surface concave (28) qui se trouve entre les deux tranchants (30) présente une partie courbe (31), et que l'angle inscrit (β) est supérieur à 90°, et que les premiers éléments coupants (17) peuvent être tournés de telle manière que l'un des deux tranchants (30) soit en action dans chaque cas.

7. Pince brise-béton selon l'une des revendications 1 à 6, **caractérisée en ce que** des deuxièmes éléments coupants (20) sont fixés à la partie avant (19) de la première mâchoire (1) et de la deuxième mâchoire (2), ces deuxièmes éléments coupants (20) étant constitués essentiellement par une plaque (21) dont la surface (34) située du côté du plan de coupe présente un renflement, de telle sorte que tous les points de cette surface (34) sont à la même distance de l'axe de pivotement (4), **en ce que** cette surface (34) et les deux surfaces latérales (35) qui s'y raccordent, situées l'une face à l'autre, constituent dans chaque cas un tranchant (36), et que cette plaque (21) s'applique, par l'une des deux surfaces latérales (35), sur la surface d'appui (37) du logement correspondant à cette surface latérale (35).

8. Pince brise-béton selon la revendication 7, **caractérisée en ce que** la plaque (21) s'applique, avec sa surface située du côté de la surface renflée (34), sur une paroi (38) de la première mâchoire (1) et de la deuxième mâchoire (2) contigüe à la surface d'appui (37) de la première mâchoire (1) et de la deuxième mâchoire (2) et qu'elle est vissée sur elle.

9. Pince brise-béton selon la revendication 7 ou 8, **caractérisée en ce que** les surfaces latérales (35) de la plaque (21) présentent des creux (39) et des saillies (40).

10. Pince brise-béton selon l'une des revendications 7 à 9, **caractérisée en ce que** la plaque (21) peut être mise en place dans le logement de telle manière que l'un ou l'autre des deux tranchants (36) peut être utilisé pour couper.

11. Pince brise-béton selon l'une des revendications 7 à 10, **caractérisée en ce que** la plaque (21) est placée entre les deux dents avant (10, 14) de la première mâchoire (1) et de la deuxième mâchoire (2) selon le cas, et que les pointes des dents (10, 14) dépassent du tranchant (36) de la plaque (21).

12. Pince brise-béton selon l'une des revendications 1 à 11, **caractérisée en ce qu'**au moins deux dents dans chaque cas (9, 9 ; 10, 10 ; 13, 13 ; 14, 14) se trouvent sur les parties latérales (8) de la première mâchoire (1) et de la deuxième mâchoire (2) et agissent de concert, et que, à peu près au milieu de chacun des intervalles séparant deux dents (13, 13 ; 14, 14) de la deuxième mâchoire (2), dents qui constituent une paire de dents et qui se trouvent sensiblement à la même distance de l'axe de pivotement (4), est placée une dent supplémentaire (15 ou 16).

13. Pince brise-béton selon la revendication 12, **caractérisée en ce que** la pointe de la dent supplémentaire considérée dans chaque cas (15, 16) dépasse au-delà des pointes des deux dents (14, 14 ; 13, 13) qui forment la paire de dents et entre lesquelles est placée la dent supplémentaire correspondante (15, 16).

14. Pince brise-béton selon la revendication 11 ou 12, **caractérisée en ce que** les pointes des dents (9, 10 ; 13, 14) qui se trouvent sur une partie latérale (12) soit de la première mâchoire (1), soit de la deuxième mâchoire (2), sont situées sensiblement sur une droite qui coupe l'axe de pivotement (4).
